# EUROPÄISCHE PATENTSCHRIFT

(11) **EP 4 284 576 B1**
(45) Veröffentlichungstag und Bekanntmachung des Hinweises auf die Patenterteilung: **23.07.2025**
(21) Anmeldenummer: 21847679.4
(22) Anmeldetag: 22.12.2021
(51) Int. Cl.: B22D 2/00, B22D 39/02

(54) **GIESSKELLE ZUM SCHÖPFEN UND GIESSEN FLÜSSIGEN METALLS UND VERFAHREN**
LADLE FOR SCOOPING AND CASTING LIQUID METAL, AND PROCESS THEREOF
LOUCHE DE COULÉE POUR RAMASSER ET COULER DE MÉTAL LIQUIDE ET PROCÉDÉ ASSOCIÉ

(30) Priorität: 29.01.2021 DE 102021000655
(43) Veröffentlichungstag der Anmeldung: 06.12.2023
(73) Patentinhaber: Otto-von-Guericke-Universität Magdeburg, 39106 Magdeburg (DE)
(72) Erfinder: RIEDEL, Eric, 39112 Magdeburg (DE)
(86) Internationale Anmeldenummer: PCT/EP2021/087421
(87) Internationale Veröffentlichungsnummer: WO 2022/161719

(56) Entgegenhaltungen:
- WO-A1-2014/024955
- CN-A- 108 480 606
- DE-A1- 102010 008 944
- DE-A1- 2 237 249
- JP-U- S54 167 107

## Beschreibung

Die Erfindung betrifft eine Gießkelle zum Schöpfen und Gießen flüssigen Metalls sowie ein Verfahren zum Gießen eines Werkstücks mit einer solchen.

Die Zuführung von flüssigen Gußmaterialien hochschmelzender Materialien in Gießereien erfolgt automatisch, halbautomatisch oder manuell über einen Schöpfvorgang mit anschließendem Abguss in eine Gießform.

Automatische oder halbautomatische Gießprozesse und -vorrichtungen werden etwa in CN 108 480 606 A, WO 2014/024955 A1, DE 10 2010008 944 A1, DE 22 37 249 A1 undjP S54 1 67107 U beschrieben.

Bei einem Großteil der Leichtmetallgießereien, insbesondere bei der Anwendung technologischer Schwerkraftgießverfahren erfolgt das Schöpfen und/oder der Abguss häufig noch manuell durch einen Mitarbeiter. Somit hat der Mitarbeiter einen großen Anteil am Prozessverlauf.

Im Grunde wird das Metall in Schmelzaggregaten eingeschmolzen und über Transporttiegel zu Warmhalteöfen transportiert. Zur Ausübung des eigentlichen Gießprozesses steht beim manuellen Prozess dem Mitarbeiter (Gießer) die traditionelle und bewährte Schöpf- und Gießkelle (im Weiteren lediglich als Gießkelle bezeichnet) zur Verfügung. Der Gießer taucht die Gießkelle in die Schmelze des Warmhalteofens, lässt diese kurz im Schmelzbad, schöpft die erforderliche Schmelze aus dem Warmhalteofen, wartet dann häufig noch ein wenig, in dem er beispielsweise die Kelle nochmal (am Rand des Warmhalteofens) absetzt und beginnt gemäß seiner Erfahrung intuitiv "irgendwann" mit dem Formfüllprozess.

Dabei können Unregelmäßigkeiten im Prozess entstehen, was zu unterschiedlichen Eigenschaften während des Abgießens und letztlich im Produkt (Abguss) führen kann. Beispielsweise ist es bislang nicht möglich, die exakten Abgießbedingungen und die damit verbundenen Eigenschaften des flüssigen Materials während des Abgießens zu detektieren. Damit ist es wiederum nicht möglich, die Rückschlüsse zu führen, ob und inwieweit ein teilespezifischer Abgießvorgang ursächlich für Produktfehler ist. Darüber hinaus liegt bislang keine Möglichkeit vor, die alltäglichen, unter Umständen variierenden Umgebungsbedingungen mit dem gefertigten Gussteil in Zusammenhang zu bringen und entsprechende qualitätsrelevante Erkenntnisse zu gewinnen.

Aufgabe der Erfindung ist es nun, die Analyse beziehungsweise Vereinheitlichung des Gießprozesses von Gussteilen zu verbessern. Diese Aufgabe wird durch eine Gießkelle nach Anspruch 1 gelöst.

Somit ist die erfindungsgemäße Gießkelle eingerichtet während des Gießprozesses zumindest einen physikalischen Parmeter, nämlich wenigstens die Temperatur zu detektieren. Bei dem Parameter kann es sich ebenso um einen Parameter des flüssigen Materials in der Schöpfschale, wie auch um einen einen Umgebungsparameter messenden Sensor handeln. Je nachdem, um welchen Wert es sich handelt, können durch Vergleichen des Parameters mir Qualitätsparametern des Gussteils Rückschlüsse auf die Zusammenhänge zwischen Qualität und Messwert gezogen werden. Dies ist die Voraussetzung, um einen einheitlichen Abgießprozess zu definieren und letztlich auch zu überwachen.

Somit besteht der Vorteil der erfindungsgemäßen Gießkelle vor allem darin, die Wiederholgenauigkeit der Gieß-/Formfüllungsprozesse über das gesamte Serienlos deutlich zu erhöhen. Dabei kann eine gleichbleibende Qualität über alle Stückzahlen hinweg gewährleistet werden. Der Ausschuss, der aus diskutierenden Aktivbedingungen resultiert, kann mithin deutlich reduziert werden. Damit einher geht auch die Möglichkeit der chargenspezifischen, dokumentierbaren Temperatur-Prozessparameterüberwachung manueller Gieß Vorgänge. Dieser kann insbesondere zum Zeitpunkt der Formfüllung deutlich verbessert werden. Dies führt zu einer Qualitätssicherung und kann somit zum entscheidenden Wettbewerbsvorteil bei der Auftragsgewinnung werden. Aufgrund der Überwachungsmöglichkeiten eignet sich die erfindungsgemäße Gießkelle zudem besonders gut als Schulungswerkzeug und insbesondere als Werkzeug für die Prototypenfertigung. Bei der Prototypenfertigung kann der Bediener noch nicht zwingend auf das hohe Maß an Intuition und Erfahrung zurückgreifen, sodass eine Überwachung der Prozessparameter das Auffinden des besten Prozesses deutlich erleichtert. Erfindungsgemäß handelt es sich bei der Gießkelle um eine manuelle Gießkelle.

Der Stiel ist erfindungsgemäß, wie bei einer herkömmlichen Gießkelle, ausgehend von der Schöpfschale als Griff längserstreckt.

In bevorzugter Ausgestaltung ist eine Verbindung zwischen Schöpfschale und Stiel beweglich und/oder lösbar ausgestaltet. Dabei hat eine bewegliche Verbindung insbesondere den Vorteil, dass der Abgießvorgang durch Schwenken oder Kippen der Schöpfschale, beispielsweise durch Lösen einer Arretierung erfolgen kann, während die Position des Stiels unverändert ist. Zudem führt der dadurch mögliche modulare Aufbau dazu, dass bei Verschließ nur einzelne Teile, insbesondere die höher beanspruchte Schöpfschale ausgetauscht werden müssen und somit die höher technisierten Module wieder- oder weiterverwendet werden.

Die Schöpfschale ist bevorzugt als regelmäßiger Hohlkörper mit einer offenen Seite ausgestaltet. Der regelmäßige Hohlkörper hat dabei beispielsweise die Grundform einer Halbkugel oder eines Zylinders, wobei Ecken zumindest an einer inneren Oberfläche des Hohlkörpers bevorzugt abgerundet sind, um Anhaftungen und Verunreinigungen zu vermeiden.

Zur Erleichterung eines gezielten und örtlich begrenzten Abgießvorgangs weist die Schöpfschale bevorzugt einen Gießabschnitt, beispielsweise in Form einer Rille oder einer Tülle auf. Der Gießabschnitt ist bevorzugt als Ausformung einer Wandung der Schöpfschale im Bereich der Öffnung, also der offenen Seite des Hohlkörpers realisiert.

In bevorzugter Ausgestaltung der Erfindung ist vorgesehen, dass der mindestens eine Sensor auszuwählen ist aus der Gruppe aus (Luft-)Drucksensor, (Luft-) Feuchtigkeitssensor, Neigungssensor, Lagesensor und/oder einem taktilen Sensor. Die Messung einer Temperatur der Schmelze in der Schale, insbesondere in regelmäßigen Abständen über den gesamten Prozess hinweg, ermöglicht die Detektion eines der wichtigsten Parameter, da durch die Temperatur der Schmelze wichtige Rückschlüsse auf den Zustand der Schmelze getroffen werden können. Bevorzugt wird die Temperatur der Schmelze, insbesondere im Zeitpunkt des Abgießvorgangs mehrerer Prozesse detektiert und in Hinblick auf die Qualität der im jeweiligen Prozess gefertigten Gussteile ausgewertet. So kann der ideale Abgießzeitpunkt bezogen auf die Temperatur der Schmelze bestimmt und letztlich geregelt werden.

Hierzu ist daher vorgesehen, dass zumindest ein Temperatursensor mit Messkontakt zu einer dem Schöpfraum der Schöpfschale zugewandten Oberfläche der Schöpfschale, also einer Oberfläche, die bei bestimmungsgemäßem Gebrauch mit dem flüssigen Metall in Kontakt steht, an der Gießkelle angeordnet ist. Zur gleichmäßigen Bestimmung der Temperatur für die gesamte in der Schöpfschale befindliche Schmelze weist die Oberfläche bevorzugt mehrere, insbesondere gleichmäßig verteilte Temperatursensoren auf.

Alternativ oder zusätzlich durchdringt, beispielsweise in Form eines Dorns zumindest ein Sensor die Oberfläche und hat somit bei bestimmungsgemäßem Gebrauch Kontakt zur Schmelze.

Mit Vorteil weist die erfindungsgemäße Gießkelle daher, insbesondere zusätzlich zum Temperatursensor einen Sensor auf, der eine Kellenbewegung und mithin den Abgießzeitpunkt detektiert. Ein solcher Sensor ist beispielsweise ein Neigungs-, ein Lage- oder ein taktiler Sensor.

Alternativ oder zusätzlich kann ein Mess- oder Bestätigungsmittel, beispielsweise am Stiel der Gießkelle vorgesehen sein, welches ein Signal, beispielsweise in Form des Drückens eines Tasters oder Knopfes detektiert, welches bei manueller Arbeitsweise mit der Gießkelle durch den Bediener betätigt wird.

Mit anderen Worten ist bevorzugt, dass der Stiel einen Griff oder Halteabschnitt aufweist, an dem eine zur Messeinheit zuordenbare Bestätigungseinheit zum Bestätigen eines Gießvorgangs angeordnet ist.

Es hat sich gezeigt, dass der ideale Abgießzeitpunkt nicht einzig durch die Temperatur der Schmelze bestimmt wird, sondern vielmehr durch weitere Faktoren, insbesondere Umgebungsfaktoren, beeinflusst wird. Daher ist es von Vorteil, wenn die Kelle, insbesondere auf einer von der Schmelze abgewandten Oberfläche der Schöpfschale und/oder des Stiels einen Luftdrucksensor und/oder einen Luftfeuchtigkeitssensor aufweist.

In bevorzugter Ausgestaltung der Erfindung ist vorgesehen, dass die Messeinheit eine Auswerteeinheit (umfassend eine Rechen- und/oder (Micro-Controllereinheit), eine Anzeigeeinheit und/oder eine Speichereinheit aufweist, welche mit dem mindestens einen Sensor signalleitend verbunden und dazu eingerichtet ist oder sind, kontinuierlich oder in regelmäßigen zeitlichen Intervallen von dem mindestens einen Sensor gemessene Werte in der Speichereinheit zu speichern und/oder mittels der Ausgabeeinheit auszugegeben. Dies ermöglicht die Verarbeitung der Messwerte innerhalb der Gießkelle. Folglich ist es nicht erforderlich, während des gesamten Prozesses eine Verbindung zu einer externen Steuer- oder Speichereinheit vorzusehen. Zudem ermöglicht eine Ausgabeeinheit die zeitgenaue Überwachung des Prozesses durch den Bediener. Letztlich kann damit, je nach Ausgestaltung der Auswerte- und Ausgabeeinheit eine Warnung bei einem Über- und/ oder Unterschreiten eines vorbestimmten kritischen Werts, insbesondere einer vorbestimmten Temperatur, sowie eine Steuer- oder Regelung, insbesondere des Abgießvorgangs erfolgen.

Die erfindungsgemäße Gießkelle ermöglicht eine Qualitätsüberwachung des Prozesses sowie die nachträgliche Nachvollziehbarkeit entstandener Produktmängel in Einheit mit einem Nachziehen des Prozesses. Zudem ist eine Archivierung der Messdaten möglich.

Bevorzugt sind Auswerte-, Speicher- und/oder Anzeigeeinheit am Stiel angeordnet, insbesondere abgewandt von der Schöpfschale angeordnet, da dies eine schädliche Einwirkung der hohen Schmelztemperaturen durch Wärmestrahlung verhindert oder zumindest reduziert.

Alternativ oder zusätzlich werden die elektrischen Komponenten bevorzugt thermisch abgeschirmt um schädliche Einflüsse zu verhindern oder zumindest zu reduzieren.

Die Ausgabeeinheit ist bevorzugt eingerichtet, ein visuelles, haptisches und/oder akustisches Signal auszugeben. Hierfür sind beispielsweise ein Display, ein Vibrations- und/oder ein Tongeber vorgesehen.

Mit besonderem Vorteil ist eine Position der Auswerte-, Speicher- und/ oder der Ausgabeeinheit frei verschiebbar ausgestaltet. Dies ermöglicht eine auf den jeweiligen Bediener abgestimmte ergonomische Positionierung.

Mit Vorteil ist die Messeinheit mit einer externen Speichereinheit und/oder einer externen Ladeeinheit verbunden. Dies ermöglicht eine Sammlung und komplexere Auswertung der Daten mehrerer Prozesse. Die Verbindung ist bevorzugt lösbar und beispielsweise in Form einer NFC- (near field communication)-Schnittstelle und/oder einer Steckverbindung wie USB-Anschlüssen realisiert oder realisierbar. Für die Ladeeinheit kann alternativ oder zusätzlich eine Induktionseinheit vorgesehen sein.

Insbesondere bei Kombination der zuvor genannten Ausführungsformen und Merkmale eignet sich die erfindungsgemäße Gießkelle besonders gut, um in eine bestehende betriebliche, insbesondere digitale Infrastruktur integriert zu werden, wobei die erfindungsgemäße Gießkelle ebenso in Form einer Insellösung autark einsetzbar ist.

In weiter bevorzugter Ausgestaltung der erfindungsgemäßen Gießkelle ist vorgesehen, dass die Schöpfschale, insbesondere auf einer dem Innenraum der Schöpfschale abgewandten Oberfläche, also Oberfläche auf einer bei bestimmungsgemäßem Gebrauch dem flüssigen Metall abgewandten Seite eine vollflächig angeordnete Isolierung aufweist. Dies stellt in erster Linie eine homogene Temperaturverteilung innerhalb der Schmelze sowie eine verlangsamte und gleichmäßige Abkühlung derselben sicher. Zudem wird eine Wärmestrahlung in die Umgebung und mithin auf den Bediener und weitere Teile der Messeinheit reduziert.

Mit Vorteil umfasst die Isolierung ein keramisches Material, insbesondere eine technische Keramik. Bevorzugt sind Materialien welche Oxid- oder Silikatkeramiken, insbesondere Calciumsilikat aufweisen oder aus einer solchen bestehen, beispielsweise die als MonaLite ^{®} erhältliche technische Keramik. Alternativ oder zusätzlich weist die Isolierung Keramikfasern auf. Geeignete Schichtdicken für die Isolierung liegen im Bereich von 5 bis 40mm, bevorzugt 10 bis 30 mm, weiter bevorzugt 15 bis 25mm.

Das Material der Schöpfschale stellt hohe Anforderungen an eine thermische Stabilität, zeigt einen hohen Schmelzpunkt und ist nicht verformbar. Geeignete Materialien umfassen einen Eisenguss, Stahl und oder spezielle Kunststoffe. Vorliegend hat sich ein Hybrid aus Gusseisen und Kunststoff als besonders geeignet erwiesen.

Ein weiterer Aspekt der Erfindung ist ein Verfahren zum Fertigen eines Gussteils gemäß Anspruch 8, insbesondere eines Metallgussteils, unter Verwendung einer erfindungsgemäßen Gießkelle wenigstens nach Anspruch 1. Das erfindungsgemäße Verfahren weist dabei die folgenden Schritte auf, welche in der angegebenen Reihenfolge ausgeführt werden.

Zum einen umfasst das Verfahren ein Schöpfen des zu gießenden Materials, also ein Füllen der Schöpfschale mit flüssigem Metall oder Kunststoff durch Tauchen der Schöpfschale in eine Schmelze. Diese befindet sich bevorzugt in einem Warmhaltegefäß.

Dabei wird die Temperatur der Schmelze in der Schöpfschale wiederholt mittels eines Temperatursensors der Gießkelle detektiert.

Die gemessene Temperatur wird in einer in Bezug auf die Gießkelle internen oder externen Speichereinheit gespeichert und insbesondere auch ausgegeben. Bevorzugt erfolgt die Ausgabe sekundengenau.

Mit Vorteil wird der Abgießvorgang durch Betätigung einer Bestätigungseinheit oder durch einen Lage- und/oder Neigungssensor detektiert.

Alternativ oder zusätzlich erfolgt die Ausgabe eines akustischen, haptischen und/oder visuellen Signals bei Erreichen einer vorbestimmten Temperatur (Solltemperatur) der in der Schöpfschale befindlichen Metallschmelze und/oder beim Über- oder Unterschreiten einer solchen.

Dabei wird die Solltemperatur unter anderem in Abhängigkeit von durch weitere Sensoren bestimmte Umgebungsbedingungen wie Luftdruck und Luftfeuchtigkeit ermittelt und mithin die vorbestimmte Temperatur bei Variation der Umgebungsbedingungen neu bestimmt.

Die beschriebenen Ausführungsformen sind, sofern im Einzelfall nicht anders beschrieben mit Vorteil miteinander kombinierbar. Im Folgenden wird die Erfindung anhand einer exemplarischen Figur genauer beschrieben. Es zeigt:
- Figur 1: eine schematische Darstellung einer Gießkelle in einer bevorzugten Ausgestaltung der Erfindung.

Figur 1 zeigt eine schematische Darstellung einer Gieß-oder Schöpfkelle 10 in einer bevorzugten Ausgestaltung der Erfindung. Die Gießkelle 10 ist in der gezeigten Ausführung als längserstreckte, manuell verwendbare Gießkelle 10 ausgestaltet. An einem Ende weist die Gießkelle 10 eine Schöpfschale 3 auf. Ausgehend von dieser Schöpfschale 3 erstreckt sich ein Stiel 6.

Die Schöpfschale 3 weist in der gezeigten Ausführungsform eine halbkugelförmige äußere Form auf, welche an einer Kante einen rinnenförmigen Ausguss aufweist. An einer dem Innenraum der Halbschale zugewandten Oberfläche, also im konkreten Fall auf der konkaven Seite der Schöpfschale 3, ist eine Mehrzahl an Temperatursensoren 1 angeordnet.

Diese Temperatursensoren sind bevorzugt gleichmäßig verteilt. Je nach verwendeten Sensortyp sind diese derart in die Oberfläche integriert, dass sie bei bestimmungsgemäßem Gebrauch direkten, oder nur mittelbaren Kontakt mit der Schmelze haben. Mit anderen Worten wird die Temperatur der Schmelze entweder durch direkten Kontakt der Schmelze mit dem Temperatursensoren 1 oder Übermessung der Temperatur des Oberflächenmaterials auf der konkaven Seite der Schöpfschale 3 gemessen. Die Schöpfschale 3 weist zudem auf einer der Schmelze abgewandten Seite, also auf der konvexen Außenseite bevorzugt eine Isolierung 2 auf. Die Isolierung 2 umfasst ein keramisches Material, beispielsweise ein keramisches Oxid oder ein keramisches Silikat, wie Calciumsilikat, welches auch bei hohen Temperaturen, wie sie beispielsweise metallische Schmelzen aufweisen aufgrund ihres sehr niedrigen Wärmeleitwertes eine hohe thermische Isolierung ermöglichen. Alternativ oder zusätzlich weist die Isolierung 2 keramische Fasern und/oder thermisch isolierende Kunststoffe auf. Als besonders effizient für die Anwendung im Leichtmetallguss hat sich eine Mischung aus Calciumsilikat und einem thermisch isolierenden Kunststoff erwiesen.

Je nach verwendetem Material ist die Isolierung 2 als Beschichtung bevorzugt vollflächig auf der Schöpfschale 3 mit einer Schichtdicke im Bereich von 5 bis 40 mm, insbesondere 10-30 mm aufgetragen.

Die Schöpferschale 3 ist mit dem Stiel 6 bevorzugt über eine lösbare und oder dreh-, bzw. schwenkbare Verbindung 9 verbunden. Für die Benutzung im manuellen Betrieb, wie es in der gezeigten Ausführungsform der Fall ist, ist die Verbindung lösbar, aber fest ausgeführt. Die Verbindung weist in beweglicher Ausführung bevorzugt eine Arretierung auf.

Der Stiel 6 und/oder die Verbindung 9 sind bevorzugt aus einem Material gefertigt oder zumindest mit einem Material beschichtet, welches eine niedrige Wärmeleitfähigkeit aufweist.

Die Gießkelle 10 weist eine Meßeinheit 4 auf, zu der auch die bereits beschriebenen Temperatursensoren 1 zählen. Die Meßeinheit 4 weist bevorzugt neben den Temperatursensoren weitere Sensoren, wie beispielsweise taktile Sensoren, Neigungssensoren zur Detektion einer Kellenbewegung sowie Sensoren zur Messung von Umgebungsparametern, die beispielsweise Luftdrucksensoren und/oder Feuchtigkeitssensoren auf. Diese sind beispielsweise am Griff, also am in Bezug auf die Schöpfschale 3 anderen Ende des Stiels 6 angeordnet. Zur Speicherung und/oder Verarbeitung der gemessenen Werte kann die Gießkelle 10 eine interne Auswerte- und Speichereinheit 4 aufweisen, die dann bevorzugt im Stiel 6 angeordnet ist. Alternativ können die gemessenen Parameter direkt an eine externe Auswerte-und Speichereinheit übergeben werden. Eine derartige Übergabe erfordert eine signalleitende Verbindung, wie sie beispielsweise in Form einer elektrischen Steckverbindung oder aber einer kabellosen Verbindung 7, insbesondere auf Basis der NFC erfolgt. Gleiches gilt für eine elektrische Beladung der technologischen Einheiten der Meßeinheit 4 und im Besonderen auch für eine Speichereinheit 8. Bei der Speichereinheit 8 handelt es sich bevorzugt um eine externe Speichereinheit 8, da dies die Erfassung und insbesondere visuelle Aufbereitung der Sicherung der Daten ermöglicht.

Zudem umfasst die Meßeinheit 4 bevorzugt eine Ausgabeeinheit, beispielsweise in Form eines Displays. Insbesondere im manuellen Betrieb der Gießkelle 10 ist die Ausgabeeinheit an der Gießkelle 10 direkt angeordnet oder aber in einem für den Bediener visuell leicht zugänglichen Bereich, wie beispielsweise einem auf Augenhöhe angeordneten Monitor oder aber in einer AR-Brille.

### Bezugszeichenliste

- 1: Temperatursensoren
- 2: Isolierung, isolierende Beschichtung
- 3: Schöpfschale
- 4: Meßeinheit
- 4a: Anzeige-/Auswerteeinheit
- 5: Bestätigungseinheit/taktile Sensor, Druckknopf
- 6: Stiel
- 7: signalleitende Verbindung, drahtlose Verbindung, NFC-Verbindung
- 8: externe Steuereinheit
- 9: Verbindung zwischen Schöpferschale und Stil
- 10: Gieß- oder Schöpfkelle

## Patentansprüche

1. Gießkelle (10) zum Schöpfen und Gießen flüssigen Metalls,
wobei die Gießkelle (10) eine manuelle Gießkelle (10) ist, aufweisend eine Schöpfschale (3) und einen mit der Schöpfschale (3) verbundenem Stiel (6), welcher ausgehend von der Schöpfschale (3) als Griff längserstreckt ist ,
wobei die Gießkelle (10) eine Messeinheit (4) umfassend zumindest einen Sensor zum Messen zumindest eines physikalischen Parameters aufweist, wobei wenigstens ein Sensor als Temperatursensor (1) ausgebildet ist, **dadurch gekennzeichnet, dass** der Temperatursensor (1) mit Messkontakt zu einer dem Schöpfraum der Schöpfschale (3) zugewandten Oberfläche der Schöpfschale (3) angeordnet ist.

2. Gießkelle nach Anspruch 1, wobei der mindestens eine Sensor auszuwählen ist aus der Gruppe aus (Luft-)Drucksensor, (Luft- )Feuchtigkeitssensor, Neigungssensor, Lagesensor und/oder einem taktilen Sensor.

3. Gießkelle nach einem der vorhergehenden Ansprüche, wobei die Messeinheit (4) eine Auswerteeinheit (4a), eine Anzeigeeinheit (4a) und/oder eine Speichereinheit aufweist, welche mit dem mindestens einen Sensor signalleitend verbunden und dazu eingerichtet ist oder sind, kontinuierlich oder in regelmäßigen zeitlichen Intervallen von dem mindestens einen Sensor gemessene Werte in der Speichereinheit zu speichern und/oder mittels der Ausgabeeinheit auszugeben.

4. Gießkelle nach einem der vorhergehenden Ansprüche, dass die Schöpfschale (3) eine Mehrzahl, insbesondere gleichmäßig verteilter Temperatursensoren (1) aufweist.

5. Gießkelle nach einem der vorhergehenden Ansprüche, wobei die Schöpfschale (3) eine vollflächig angeordnete Isolierung (2) aufweist, die insbesondere auf einer dem Innenraum der Schöpfschale (3) zu- oder abgewandten Oberfläche angeordnet ist.

6. Gießkelle nach einem der vorhergehenden Ansprüche, wobei die Messeinheit (4) mit einer externen Speichereinheit und/oder einer externen Ladeeinheit, insbesondere über eine NFC (near field communication), Induktion und/oder Steckverbindung wie USB-Anschlüsse verbunden oder verbindbar ist.

7. Gießkelle nach einem der vorherigen Ansprüche, wobei der Stiel (6) einen Griff oder Halteabschnitt aufweist, an dem eine zur Messeinheit (4) zuordenbare Bestätigungseinheit (5) zum Bestätigen eines Gießvorgangs angeordnet ist.

8. Verfahren zum Fertigen eines Gussteils unter Verwendung einer Gießkelle (10) wenigstens nach Anspruch 1 ,
wobei das Verfahren die folgenden Schritte in der angegebenen Reihenfolge aufweist:
a) Füllen der Schöpfschale (3) mit einer flüssigen Schmelze durch Tauchen der Schöpfschale (3) in eine Schmelze,
b) wiederholtes Detektieren der Temperatur der Schmelze in der Schöpfschale (3) mittels des Temperatursensors (1),
c) Speichern der Temperatur in einer in Bezug auf die Gießkelle (10) internen oder externen Speichereinheit.

9. Verfahren nach Anspruch 8, wobei das Verfahren weiterhin zumindest einen der Schritte umfasst:
d₁) Detektieren eines Abgießvorgangs durch Betätigung einer Bestätigungseinheit (5) oder durch einen Lage- und/oder Neigungssensor,
d₂) Ausgabe eines akustischen, haptischen und/oder visuellen Signals bei Erreichen einer vorbestimmten Temperatur der in der Schöpfschale (3) befindlichen Schmelze.

## Claims

1. Ladle (10) for scooping and casting liquid metal, wherein the ladle (10) is a manual ladle (10), comprising a scoop bowl (3) and a handle (6) connected to the scoop bowl (3), which extends longitudinally from the scoop bowl (3) as a grip, wherein the scoop bowl (3) has a measuring unit (4) comprising at least one sensor for measuring at least one physical parameter, wherein at least one sensor is designed as a temperature sensor (1), **characterized in that** the temperature sensor (1) is arranged in contact for measuring to a surface of the scoop bowl (3) facing the scoop chamber of the scoop bowl (3).

2. Ladle according to claim 1, wherein the at least one sensor is to be selected from the group consisting of (air) pressure sensor, (air) humidity sensor, inclination sensor, position sensor and/or a tactile sensor.

3. Ladle according to one of the preceding claims, wherein the measuring unit (4) has an evaluation unit (4a), a display unit (4a) and/or a memory unit, which is or are connected to the at least one sensor in a signal-conducting manner and set up to save in the memory unit and/or to output by means of the display unit values measured by the at least one sensor continuously or at regular time intervals.

4. Ladle according to one of the preceding claims, in that the scoop bowl (3) has a plurality of, in particular evenly distributed, temperature sensors (1).

5. Ladle according to one of the preceding claims, wherein the scoop bowl (3) has an insulation (2) arranged over the entire surface, which is arranged, in particular on a surface facing towards or away from the interior of the scoop bowl (3).

6. Ladle according to one of the preceding claims, wherein the measuring unit (4) is connected or connectable to an external memory unit and/or an external charging unit, in particular via NFC (near field communication), induction and/or plug connection such as USB ports.

7. Ladle according to one of the preceding claims, wherein the handle (6) has a grip or holding section on which an actuation unit (5) assignable to the measuring unit (4) is arranged for confirming a casting process.

8. Method for producing a cast part using a ladle (10) at least according to claim 1, wherein the method comprises the following steps in the given order:
a) filling the scoop bowl (3) with a liquid melting by dipping the scoop bowl (3) into a melting,
b) repeatedly detecting the temperature of the melting in the scoop bowl (3) by means of the temperature sensor (1),
c) saving the temperature in an internal or external memory unit in relation to the ladle (10).

9. Method according to claim 8, wherein the method comprises at least one of the steps:
d₁) detecting a casting process by actuating an actuation unit (5) or by a position and/or inclination sensor,
d₂) output of an acoustic, haptic and/or visual signal when a predetermined temperature of the melting in the scoop bowl (3) is reached.

## Revendications

1. Louche de coulée (10) pour puiser et verser du métal liquide,
la louche de coulée (10) étant une louche de coulée manuelle (10) comprenant une cuillère de puisage (3) et un manche (6) relié à la cuillère de puisage (3), qui s'étend longitudinalement à partir de la cuillère de puisage (3) en tant que poignée,
la louche de coulée (10) comprenant une unité de mesure (4) comprenant au moins un capteur pour mesurer au moins un paramètre physique, ledit capteur étant conçu sous la forme d'un capteur de température (1), **caractérisée en ce que** le capteur de température (1) est agencé avec un contact de mesure sur une surface de la cuillère de puisage (3) tournée vers l'espace de puisage de la cuillère de puisage (3).

2. Louche de coulée selon la revendication 1, dans laquelle ledit au moins un capteur est à choisir dans le groupe comprenant un capteur de pression (d'air), un capteur d'humidité (de l'air), un capteur d'inclinaison, un capteur de position et/ou un capteur tactile.

3. Louche de coulée selon l'une des revendications précédentes, dans laquelle l'unité de mesure (4) comprend une unité d'évaluation (4a), une unité d'affichage (4a) et/ou une unité de mémoire qui est ou sont reliées audit au moins un capteur de manière conductrice de signaux, et qui sont conçues pour enregistrer de manière continue ou à intervalles réguliers, les valeurs mesurées par le ou les capteurs dans l'unité de mémoire et/ou pour les transmettre au moyen d'une unité d'émission.

4. Louche de coulée selon l'une des revendications précédentes, dans laquelle la cuillère de puisage (3) comprend une pluralité de capteurs de température (1), notamment répartis de manière régulière.

5. Louche de coulée selon l'une des revendications précédentes, dans laquelle la cuillère de puisage (3) comprend une isolation (2) agencée sur toute la surface, qui est notamment agencée sur une surface tournée vers l'espace intérieur de la cuillère de puisage (3), ou à l'opposé de cet espace.

6. Louche de coulée selon l'une des revendications précédentes, dans laquelle l'unité de mesure (4) est reliée ou apte à être reliée à une unité de mémoire externe et/ou à une unité de chargement externe, en particulier via une communication NFC (Near Field Communication), une induction et/ou une connexion enfichable telle que des connexions USB.

7. Louche de coulée selon l'une des revendications précédentes, dans laquelle le manche (6) comprend une poignée ou une partie de préhension sur laquelle est agencée une unité de confirmation (5) apte à être associée à l'unité de mesure (4) pour confirmer une opération de coulée.

8. Procédé de fabrication d'une pièce coulée en utilisant une louche de coulée (10) selon au moins la revendication 1,
le procédé comprenant les étapes suivantes dans l'ordre indiqué :
a) remplir la cuillère de puisage (3) avec une masse en fusion en plongeant la cuillère de puisage (3) dans une masse en fusion,
b) détecter de manière répétée la température de la masse en fusion dans la cuillère de puisage (3) au moyen du capteur de température (1),
c) enregistrer la température dans une unité de mémoire interne ou externe à la louche (10).

9. Procédé selon la revendication 8, le procédé comprenant en outre au moins une des étapes suivantes :
d₁) détection d'un processus de versage par actionnement d'une unité de confirmation (5) ou par un capteur de position et/ou d'inclinaison,
d₂) émission d'un signal acoustique, haptique et/ou visuel lorsqu'une température prédéfinie de la masse en fusion se trouvant dans la cuillère de puisage (3) est atteinte.
